# FASCICULE DE BREVET EUROPEEN

(11) **EP 0 418 105 B1**
(45) Date de publication et mention de la délivrance du brevet: **16.06.1993**
(21) Numéro de dépôt: 90402164.9
(22) Date de dépôt: 26.07.1990
(51) Int. Cl.: E01C 19/17, E01C 19/40

(54) **Table de compactage et de finissage d'un revêtement routier à largeur de travail réglable comportant des moyens de répandage de liant liquide**
Ausziehbare Bohle zum Verdichten und Fertigen von Strassendeckenschichten mit Spritzvorrichtung für flüssiges Bindemittel
Extensible screed for compacting and finishing roadcovering with liquid binder spreading means

(30) Priorité: 15.09.1989 FR 8912132
(43) Date de publication de la demande: 20.03.1991
(73) Titulaire: SCREG ROUTES ET TRAVAUX PUBLICS, F-78065 St Quentin-en-Yvelines (FR)
(72) Inventeur: D'Alimonte, Serge, F - 54000 Nancy (FR); Patte, Jean-Francois, F - 54130 Saint Max (FR)
(74) Mandataire: Bouget, Lucien

(56) Documents cités:
- EP-A- 0 325 533
- DE-A- 3 534 295
- FR-A- 2 611 766
- US-A- 3 559 543
- US-A- 4 702 642
- THE CONSULTING ENGINEER, vol. 35, no. 4, mai 1971, page 73; "Aid to read maintenance"

## Description

L'invention concerne une table de compactage et de finissage d'un revêtement sur un chantier routier, à largeur réglable et comportant des moyens de répandage de liant liquide.

On connaît des tables de compactage et de finissage d'un revêtement routier qui sont fixées à la partie arrière d'un dispositif de répandage ou d'élaboration du matériau de revêtement qui est généralement constitué par un mélange de granulats et de bitume.

La table de compactage et de finissage comporte des patins de forme plane qui sont associés à des moyens de chauffage et de mise en vibration et qui viennent en contact avec la surface supérieure de la couche de revêtement déposée sur une chaussée en cours d'élaboration ou de réfection, pour réaliser son compactage et pour obtenir une surface supérieure constituant la surface de roulement de la chaussée la plus plane possible.

Les tables de compactage et de finissage sont généralement fixées à l'arrière de dispositifs appelés finisseurs qui assurent le répandage sur une épaisseur relativement constante, grâce à des dispositifs tels que des dispositifs à vis sans fin, du mélange de granulat et de bitume dont la table fixée à l'arrière du finisseur assure le compactage et le lissage.

Dans la plupart des cas, le mélange de granulats et de bitume est un enrobé bitumineux constitué de cailloux et de matériau pulvérulent mélangés en quantités déterminées avec du bitume.

Avant de déposer la couche de matériaux enrobés sur la surface supérieure de la chaussée, il est souvent nécessaire de répandre sur cette surface, une couche de liant bitumineux liquide qui peut être constituée par une émulsion bitumineuse.

Pour réaliser cette couche d'accrochage, on fait passer sur la chaussée, préalablement au passage du finisseur, une répandeuse de liant comportant une citerne de réserve et une rampe de répandage.

Il est nécessaire de déposer sur toute la largeur de la chaussée une couche de liant dont l'épaisseur soit la plus constante possible, aussi bien dans la direction transversale de la chaussée que dans la direction longitudinale d'avancement du chantier.

Les rampes de répandage de liant comportent des buses réparties suivant la longueur de la rampe disposées dans la direction transversale assurant la distribution de jets de liant liquide de forme plate qui sont sensiblement juxtaposés au niveau de la surface supérieure de la chaussée, de manière à assurer le répandage d'une quantité constante de bitume sur toute la largeur de la chaussée.

Le dosage constant du liant est assuré par l'asservissement du débit de la pompe doseuse à la vitesse d'avancement de la répandeuse.

Les tables de finissage et les répandeuses peuvent être utilisées pour effectuer des travaux routiers sur des chaussées de largeur variable, la couche de revêtement pouvant être déposée en un seul passage sur toute la largeur de la chaussée ou suivant des bandes adjacentes juxtaposées.

Il est donc nécessaire de disposer de tables de finissage dont la largeur de travail soit réglable entre certaines limites permettant d'effectuer une très large gamme de travaux routiers.

De même, les répandeuses doivent comporter des rampes pouvant effectuer l'étalement de la couche de liant bitumineux sur une largeur plus ou moins importante.

En général, et jusqu'à présent, la variation de largeur de répandage du liant. est assurée par l'ouverture ou la fermeture des jets de la rampe avec l'inconvénient d'une variation en "escalier".

Les rampes de répandage de liant bitumineux à largeur réglable les plus récentes sont constituées par des ensembles télescopiques ou par deux demi-rampes disposées avec un très faible espacement dans la direction longitudinale qui sont reliées à des moyens de déplacement permettant de les rapprocher ou de les éloigner dans la direction transversale pour diminuer ou augmenter la largeur de répandage du liant.

Pendant le déplacement des demi-rampes, leurs parties en vis-à-vis située à la partie centrale de la rampe sont susceptibles de déverser sur la chaussée un débit de bitume sensiblement égal au double du débit requis, dans la mesure où les buses des parties des deux demi-rampes venant en recouvrement sont alimentées en bitume de la même manière que les autres buses des deux demi-rampes. Il est donc nécessaire d'assurer la fermeture automatique des buses et la coupure des jets, sur l'une des deux demi-rampes, dans sa partie venant en recouvrement par rapport à l'autre demi-rampe. Il est donc nécessaire de prévoir un dispositif particulier de coupure des jets et de régler le débit de la pompe de bitume alimentant la demi-rampe correspondante, en fonction de la position de cette demi-rampe.

Les répandeuses de liant bitumineux utilisables pour des largeurs de chaussée variables sont donc des dispositifs relativement complexes sur le plan mécanique et/ou hydraulique.

Il est connu également de réaliser les tables de compactage et de finissage de revêtement routier, de manière que ces tables soient facilement réglables en largeur entre deux limites correspondant aux largeurs extrêmes des chaussées sur lesquelles on peut effectuer le compactage et le lissage d'un revêtement.

Ces tables de compactage comportent une partie centrale elle-même constituée d'un ou plusieurs éléments set deux parties latérales montées mobiles dans la direction transversale de la table, dans un sens et dans l'autre, par rapport à la partie centrale. Aussi bien la partie centrale de la table de finissage que les parties latérales sont équipées de dispositifs de chauffage et de mise en vibration des patins de lissage.

On connaît des procédés de réalisation de revêtement routier qui nécessitent d'étaler ce revêtement constitué par des enrobés à chaud, sur le liant bitumineux, très rapidement après son répandage, avant la rupture de l'émulsion ou l'évaporation du solvant du bitume.

Pour mettre en oeuvre un tel procédé, on a proposé de placer une rampe de répandage sur un finisseur, dans une position située légèrement à l'avant du dispositif de répandage et d'étalement des enrobés chauds.

La conception d'un tel finisseur est complexe, dans la mesure où l'on ne dispose que d'une place réduite pour placer la rampe de répandage de liant. En outre, la conception du finisseur est encore plus complexe lorsqu'il est nécessaire de réaliser la rampe sous une forme permettant un réglage de la largeur de répandage.

On connaît également un procédé et des dispositifs décrits dans le brevet FR-A-2650005 déposé par la Société SCREG Routes et Travaux Publics le 21 juillet 1989, qui permettent de réaliser un enduit superficiel sur la surface d'une chaussée, par répandage de granulats pralinés, c'est-à-dire de granulats recouverts d'une couche de bitume épaissie par de la matière pulvérulente, sur une couche de liant bitumineux dont l'épaisseur est sensiblement supérieure à l'épaisseur d'une couche d'accrochage d'un revêtement constitué par des enrobés.

Dans un tel procédé, il est nécessaire de réaliser successivement les opérations de répandage du liant bitumineux, de répandage des granulats pralinés, de compactage et de finissage, en un temps très court (inférieur à 5 secondes) et parfaitement déterminé.

Pour la mise en oeuvre de ce procédé, on peut utiliser un dispositif réalisant la fabrication à froid des granulats pralinés sur le chantier même ainsi que le répandage du liant, le répandage des granulats, le compactage et le lissage de la couche d'enduit.

On peut également utiliser un dispositif alimenté en granulats pralinés élaborés à chaud et effectuant le transport de ces granulats pralinés jusqu'à la partie du dispositif située immédiatement à l'avant d'une table de finissage portée par le châssis du dispositif.

Ces dispositifs de réalisation d'un enduit d'un nouveau type doivent comporter une rampe de répandage placée dans une position bien précise à l'arrière du dispositif, avant la zone de déversement des granulats pralinés.

Comme dans le cas des finisseurs, la conception de tels dispositifs est très nettement compliquée dans la mesure où il faut utiliser des rampes à largeur de travail réglable dont la disposition sur la machine et le réglage posent des problèmes techniques difficiles à résoudre.

Jusqu'ici, on ne connaissait pas de table de compactage et de finissage destinée à être associée à un finisseur ou à une machine de réalisation d'enduit superficiel de chaussée qui comporte des moyens de répandage de liant bitumineux liquide suivant une largeur variable.

Le but de l'invention est donc de proposer une table de compactage et de finissage d'un revêtement sur un chantier routier, à largeur de travail réglable, comportant au moins une partie centrale et deux parties latérales montées mobiles dans la direction transversale de la table perpendiculaire à sa direction d'avancement sur le chantier, dans un sens et dans l'autre par rapport à la partie centrale et munies de moyens de mise en vibration assurant le compactage et de moyens de chauffage, cette table de compactage comportant des moyens de répandage de liant liquide de structure simple permettant un réglage en largeur du répandage.

Dans ce but, la table de compactage suivant l'invention comporte deux rampes de répandage alimentées en liant bitumineux liquide fixées chacune sur une partie latérale mobile de la table, dans une disposition transversale parallèle à la table et avec un certain espacement dans la direction d'avancement, ces rampes munies de buses d'injection réparties suivant leur longueur dans la direction transversale constituant un ensemble de répandage réglable en largeur, en fonction du réglage de la table, sur toute la largeur de travail de la table.

Afin de bien faire comprendre l'invention, on va maintenant décrire, à titre d'exemple non limitatif, en se référant aux figures jointes en annexe, une table de compactage et de finissage suivant l'art antérieur et une table de compactage et de finissage suivant l'invention comportant des rampes de répandage de liant à largeur réglable.

La figure 1 est une vue en perspective d'une table de finissage suivant l'art antérieur.

La figure 2 est une vue en perspective d'une table de finissage suivant l'invention comportant des rampes de répandage de liant à largeur réglable.

La figure 3 est une vue en perspective des rampes de répandage de la table de compactage et de finissage représentée sur la figure 2.

Sur la figure 1, on voit une table de finissage et de compactage comportant une partie centrale 1 constituée de deux éléments 1a et 1b juxtaposés et équipés de moyens de mise en vibration et de moyens de chauffage des plaques inférieures planes constituant les patins de la partie centrale 1 venant en contact avec le revêtement routier 2 dont on effectue le compactage et le lissage.

Les éléments 1a et 1b de la partie centrale de la table de finissage comportent des ferrures 3a et 3b sur lesquelles sont fixées des colonnes télescopiques respectivement 4a et 4b.

A l'extrémité extérieure des parties mobiles des colonnes télescopiques 4a et 4b sont fixées des ferrures 5a et 5b respectivement constituant une partie de l'armature des extensions gauche et droite de la table de finissage désignées respectivement par les repères 6a et 6b.

Les extensions gauche et droite 6a et 6b sont identiques et disposées de manière symétrique par rapport au plan médian de la table de finissage.

On décrira ci-dessous uniquement l'extension latérale 6a, l'extension 6b étant identique quant à ses éléments constitutifs et à sa structure.

L'armature de l'extension 6a comporte un patin 8a sur lequel est monté un ensemble de mise en vibration 9a destiné à assurer le compactage du revêtement 2, par l'intermédiaire du patin 8a.

A l'intérieur du patin 8a est également monté une rampe de chauffage à gaz assurant le réchauffage du revêtement 2, pendant son compactage et son lissage.

La tige d'un vérin d'actionnement 10a permet de déplacer dans la direction transversale l'extension latérale 6a, dans un sens et dans l'autre, de manière à éloigner ou à rapprocher cette partie latérale 6a de la partie centrale 1, pour effectuer un réglage de la largeur de travail de la table de compactage et de finissage.

Les patins 8a et 8b des parties latérales 6a et 6b sont décalés dans la direction longitudinale par rapport aux patins de la partie centrale, afin de permettre le réglage en largeur.

Sur la figure 2, on a représenté de manière schématique, une table de compactage et de finissage suivant l'invention comportant une partie centrale 11 et deux parties latérales 12a et 12b montées mobiles dans la direction transversale par rapport à la partie centrale 11, dans un sens et dans l'autre, afin de faire varier la largeur de travail de la table.

Chacune des extensions latérales 12a et 12b comporte une ferrure respectivement 14a et 14b fixée sur sa partie d'extrémité latérale externe par une patte de fixation telle que 15a.

Les ferrures 14a et 14b portent, par l'intermédiaire de bras de suspension 16a et 16b deux demi-rampes d'injection de liant bitumineux 18a et 18b. Les deux demi-rampes 18a et 18b parallèles l'une par rapport à l'autre sont disposées dans des directions transversales et placées dans des positions légèrement décalées dans la direction longitudinale correspondant à la direction d'avancement du chantier définie par la flèche 20.

Chacune des rampes 18a et 18b comporte un jeu de buses 21 régulièrement réparties suivant la longueur de la rampe et délivrant chacune un jet plat de forme triangulaire 22.

La disposition des buses 21 suivant la longueur des rampes 18a et 18b et la hauteur de ces rampes au-dessus de la surface de la chaussée à recouvrir correspondant à la garde au sol du dispositif de répandage de liant sont telles que les jets 22 se trouvent exactement juxtaposés, au moment où ils entrent en contact avec la surface supérieure de la chaussée. On obtient ainsi un recouvrement total de la surface de la chaussée, par une couche de liant d'épaisseur constante suivant la direction transversale.

Le débit de la pompe doseuse à liant est asservi à la vitesse d'avancement de la table de telle sorte que le dosage en liant reste constant à la valeur désirée.

On va maintenant se reporter aux figures 2 et 3 pour décrire les moyens de récupération du bitume dans la zone de recouvrement des deux demi-rampes 18a et 18b.

Suivant la position relative des rampes 18a et 18b, celles-ci comportent une zone de recouvrement d'une longueur L variable.

Le dispositif suivant l'invention comporte des moyens de récupération de bitume permettant d'éviter l'étalement d'une couche de bitume d'épaisseur double dans la zone de recouvrement de longueur L.

La rampe 18b porte, par l'intermédiaire de pattes de fixation 24, une auge de récupération de bitume 25 qui est disposée parallèlement aux rampes 18a et 18b et placée à l'aplomb de la rampe 18a, c'est-à-dire dans une position légèrement décalée vers l'avant dans la direction longitudinale, par rapport à la rampe 18b.

L'auge 25 présente une longueur sensiblement égale à la longueur de la demi-rampe 18b et se trouve placée sur toute la longueur de cette demi-rampe.

De cette manière, les jets plats 22a déversés par la rampe 18a dans la zone de recouvrement de longueur L sont interceptés par l'auge 25 qui évite leur répandage sur la surface de la chaussée et assure leur récupération. L'auge 25 comporte des moyens de réchauffage non représentés assurant le maintien à l'état liquide du bitume déversé par les buses 21 de la rampe 18a dans la zone de recouvrement.

Le bitume liquide déversé dans l'auge 25 est récupéré par une tuyauterie de pompage 26 reliée à une pompe 27 assurant la réinjection du bitume dans un réservoir de recueil par l'intermédiaire d'une tuyauterie de sortie 28.

Les jets plats 22 étant de forme triangulaire, l'étalement de ces jets au niveau supérieur de la chaussée peut produire des surépaisseurs de la couche de liant dans certaines dispositions relatives des demi-rampes 18a et 18b où il se produit un certain chevauchement des deux jets 22 provenant de la buse située à l'extrémité de la demi-rampe 18b située vers la partie centrale de la table de finissage et de la première buse 21 de la rampe 18a dont le jet n'est pas intercepté par l'auge 25.

Il n'est pas possible d'éviter de tels recouvrements grâce à un dispositif d'interception placé au voisinage du niveau supérieur de la chaussée, à cause de la garde au sol réduite du dispositif.

Pour éviter de tels recouvrements, on utilise une auge secondaire 30 montée coulissante dans la direction longitudinale de l'auge 25 et dont les déplacements en fonction des déplacements de l'auge 25 et de la demi-rampe 18b sont réglés de manière mécanique ou électronique de façon à intercepter partiellement le premier jet 22a déversé par la rampe 18a pour éviter un recouvrement avec le dernier jet 22b déversé par la rampe 18b.

L'auge secondaire 30 s'écoule à l'intérieur de l'auge principale 25 qui effectue la récupération du bitume intercepté sur le jet 22a.

Dans le cas d'un finisseur utilisé pour déposer une couche d'enrobés chauds sur une couche d'émulsion bitumineuse très rapidement après son répandage, la table de compactage et de finissage suivant l'invention peut être fixée à l'arrière du finisseur et des moyens de déversement et d'étalement des enrobés chauds sont fixés sur le finisseur de manière à déverser les enrobés chauds entre les rampes 18a, 18b et le finisseur. De cette manière, les enrobés chauds entrent en contact avec l'émulsion bitumineuse avant sa rupture sur le sol de la chaussée.

Dans le cas d'un dispositif de pose d'un enduit superficiel selon la technique nouvelle mentionnée ci-dessus, des granulats pralinés élaborés à froid ou à chaud pourront être déversés et étalés entre les rampes 18a, 18b et les éléments de compactage et de lissage de la table selon l'invention. Dans ce cas, les opérations de répandage du liant, de répandage des granulats pralinés et de compactage et lissage de l'enduit pourront être réalisées en un temps très court et parfaitement déterminé par la position des rampes par rapport aux éléments de lissage de la table de finissage et par la vitesse d'avancement de la table correspondant à la vitesse d'avancement de la machine sur laquelle est fixée cette table.

Les principaux avantages de la table de compactage et de finissage suivant l'invention sont donc d'assurer un réglage automatique de la largeur de répandage d'un liant bitumineux, en fonction de la largeur de travail d'une table de finissage.

La pression dans les éléments de rampe du dispositif suivant l'invention reste constante pour un débit donné, dans la mesure où aucun des jets de bitume ne se trouve coupé pendant le réglage de la rampe. Pour la même raison, la répartition du liant sur la chaussée ne comporte pas d'irrégularités.

Enfin, il n'est pas nécessaire, lorsqu'on utilise le dispositif suivant l'invention, d'ajuster le débit de la pompe doseuse de liant bitumineux en faisant varier sa vitesse pour conserver le dosage lorsque la largeur de répandage varie ; en effet, l'ensemble des jets des éléments de rampe sont constamment en service.

La table de finissage et de compactage suivant l'invention comportant une rampe réglable de répandage de liant bitumineux peut être associée aussi bien à un finisseur de type classique qu'à des machines d'un type quelconque permettant la réalisation d'un revêtement ou d'un enduit superficiel sur une chaussée.

## Revendications

1. Table de compactage et de finissage d'un revêtement sur un chantier routier, à largeur de travail réglable, comportant au moins une partie centrale (11) et deux parties latérales (12a, 12b) montées mobiles dans la direction transversale de la table perpendiculaire à sa direction d'avancement (20) sur le chantier, dans un sens et dans l'autre par rapport à la partie centrale (11) et munies de moyens de mise en vibration assurant le compactage et de moyens de chauffage, caractérisée par le fait qu'elle comporte deux rampes de répandage (18a, 18b) alimentées en liant bitumineux liquide fixées chacune sur une partie latérale mobile (12a, 12b) de la table et avec un certain espacement dans la direction d'avancement, ces rampes (18a, 18b) munies de buses d'injection (21) réparties suivant leur longueur dans la direction transversale constituant un ensemble de répandage réglable en largeur, en fonction du réglage de la table, sur toute la largeur de travail de la table.

2. Table suivant la revendication 1, caractérisée par le fait que l'une des rampes (18a, 18b) porte, sensiblement sur toute sa longueur, une auge de récupération de bitume (25) ouverte vers le haut dans une disposition parallèle aux rampes (18a et 18b) et disposée à l'aplomb et à un niveau inférieur au niveau des buses d'injection (21) de la rampe (18a), de manière que les jets (22) des buses (21) de la rampe (18a) soient interceptés par l'auge (25) dans la zone transversale de recouvrement L des rampes (18a, 18b) de longueur variable, lors de leurs déplacements relatifs, l'auge (25) comportant des moyens (26, 27, 28) de récupération du bitume déversé par les buses (21) de la rampe (18a) dans la zone de recouvrement L.

3. Table suivant la revendication 2, caractérisée par le fait qu'une auge secondaire (30) est montée mobile à l'intérieur de l'auge (25), dans sa direction longitudinale, au voisinage de son extrémité située en vis-à-vis de l'extrémité de la rampe (18b) portant l'auge (25) située vers la partie centrale de la table de finissage, l'auge secondaire (30) étant reliée à des moyens de déplacement par rapport à l'auge (25) permettant de la disposer de manière à intercepter au moins partiellement le jet (22a) déversé par la première buse de la rampe (18a) disposée à l'extérieur de la zone de recouvrement avec la seconde rampe (18b).

4. Table suivant l'une quelconque des revendications 2 et 3, caractérisée par le fait que l'auge principale (25) comporte des moyens de chauffage du bitume récupéré à la sortie des buses (21) de la rampe (18a).

5. Table suivant l'une quelconque des revendications 1 à 4, caractérisée par le fait que les rampes (18a, 18b) sont reliées à des ferrures respectivement (14a, 14b) fixées sur les extrémités extérieures des parties latérales (12a, 12b) de la table de finissage.

6. Table suivant l'une quelconque des revendications 1 à 5, caractérisée par le fait qu'elle comporte de plus un dispositif de déversement et d'étalement d'enrobés bitumineux d'un finisseur de revêtement routier sur lequel la table est fixée, ce dispositif de déversement et d'étalement étant placé entre les rampes de répandage de liant (18a, 18b) et la table de finissage proprement dite (11, 12a, 12b).

7. Table suivant l'une quelconque des revendications 1 à 5, caractérisée par le fait qu'elle comporte un dispositif de déversement et d'étalement de granulats revêtus de bitume disposé entre les rampes de répandage de liant (18a, 18b) et la table de finissage proprement dite (11, 12a, 12b), la table de finissage étant fixée sur un dispositif de réalisation d'un enduit superficiel à partir de granulats enrobés.

## Patentansprüche

1. Bohle zum Kompaktieren und Endbearbeiten eines Belags auf einer Straßenbaustelle mit verstellbarer Arbeitsbreite, die wenigstens einen Mittelteil (11) und zwei Seitenteile (12a, 12b) aufweist, die in bezug zum Mittelteil (11) in beide Richtungen in Querrichtung der Bohle senkrecht zu deren Bewegungsrichtung (20) auf der Baustelle bewegbar angebracht und mit eine Verdichtung bewirknden Vibrationseinrichtungen sowie mit Erwärmungseinrichtungen versehen sind, dadurch gekennzeichnet, daß die Bohle zwei mit flüssigem bituminösem Bindemittel gespeiste Auftragrampen (18a, 18b) aufweist, die jeweils an einem bewegbaren Seitenteil (12, 12b) der Bohle und in einem bestimmten Abstand in Vorschubrichtung befestigt sind, wobei die Rampen (18a, 18b) mit über deren Länge in Querrichtung verteilten Spritzdüsen (21) versehen sind, die eine in Abhängigkeit von der Einstellung der Bohle über die gesamte Arbeitsbreite der Bohle breitenverstellbare Einheit bilden.

2. Bohle nach Anspruch 1, dadurch gekennzeichnet, daß eine der Rampen (18a, 18b) im wesentlichen über ihre gesamte Länge eine nach oben offene Bitumenrückgewinnungsrinne (25) aufweist, die parallel zu den Rampen (18a und 18b) und senkrecht sowie auf einer gegenüber der höhe der Einspritzdüsen (21) der Rampen (18a) niedrigeren höhe angeordnet sind, derart, daß die Strahlen (22) der Düsen (21) der Rampe (18a) bei relativer Verschiebung derselben von der Rinne (25) im in der Länge variablen, querverlaufenden Überlappungsbereich L der Rampen (18a, 18b) abgefangen werden, wobei die Rinne (25) Einrichtungen (26, 27, 28) zum Rückgewinnen des von den Düsen (21) der Rampe (18a) im Überlappungsbereich L ausgegebenen Bitumens aufweist.

3. Bohle nach Anspruch 2, dadurch gekennzeichnet, daß eine im Inneren der Rinne (25) in deren Längsrichtung bewegbare sekundäre Rinne (30) in der Nähe ihres Endes angebracht ist, das gegenüber dem zum Mittelteil der Endbearbeitungsbohle hin gerichteten Ende der die Rinne (25) tragenden Rampe (18b) angeordnet ist, wobei die sekundäre Rinne (30) mit Einrichtungen zum Verschieben in bezug zur Rinne (25) verbunden ist, die es ermöglichen, sie derart anzuordnen, daß der Strahl (22a), der von der auf der Außenseite des Überlappungsbereichs mit der zweiten Rampe (18b) angeordneten ersten Düse der Rampe (18a) ausgegeben wird, wenigstens teilweise abgefangen wird.

4. Bohle nach einem der Ansprüche 2 und 3, dadurch gekennzeichnet, daß die hauptrinne (25) Einrichtungen zum Erwärmen des am Ausgang der Düsen (21) der Rampe (18a) wiedergewonnenen Bitumens aufweist.

5. Bohle nach einem der Ansprüche 1 bis 4, dadurch gekennzeichnet, daß die Rampen (18a und 18b) mit Verbindungselementen (14a, 14b) verbunden sind, die jeweils an den äußeren Enden der Seitenteile (12a, 12b) der Endbearbeitungsbohle befestigt sind.

6. Bohle nach einem der Ansprüche 1 bis 5, dadurch gekennzeichnet, daß sie ferner eine Vorrichtung zum Ausbringen und Auftragen von bituminösen Straßendecken eines Straßendeckenfertigers aufweist, auf der die Bohle angebracht ist, wobei die Ausbring- und Auftragvorrichtung zwischen den Bindemittelverteilungsrampen (18a, 18b) und der eigentlichen Endbearbeitungsbohle (11, 12a, 12b) angeordnet ist.

7. Bohle nach einem der Ansprüche 1 bis 5, dadurch gekennzeichnet, daß sie eine Vorrichtung zum Ausbringen und Auftragen von mit Bitumen überzogenen Granulaten aufweist, die zwischen den Bindemittelverteilungsrampen (18a, 18b) und der eigentlichen Endbearbeitungsbohle (11, 12a, 12b) angeordnet ist, wobei die Endbearbeitungsbohle auf einer Vorrichtung zur Erzeugung einer Oberflächenschicht aus umhüllten Granulaten angebracht ist.

## Claims

1. Table for compacting and finishing a surfacing on a road works site, with an adjustable operating width, having at least one central part (11) and two lateral parts (12a, 12b) mounted so as to be movable transversely across the table at right angles to its direction of forward travel (20) on the site, in both directions with respect to the central part (11) and provided with vibration means effecting the compacting, and heating means, characterised by the fact that it has two spreader manifolds (18a, 18b) fed with liquid bituminous binder each fixed to a moving lateral part (12a, 12b) of the table and with a certain separation in the direction of forward travel, these manifolds (18a, 18b) provided with discharge nozzles (21) distributed over their length in the transverse direction constituting a spreading assembly adjustable in width, according to the adjustment of the table, over the entire operating width of the table.

2. Table according to Claim 1, characterised by the fact that one of the manifolds (18a, 18b) carries, substantially over its entire length, a bitumen recovery trough (25) open to the top in an arrangement parallel to the manifolds (18a and 18b) and disposed vertically in line with and at a level lower than the level of the discharge nozzles (21) on the manifold (18a), so that the jets (22) from the nozzles (21) on the manifold (18a) are intercepted by the trough (25) in the transverse area of overlap L of the manifolds (18a, 18b), which is variable in length, during their relative movements, the trough (25) having means (26, 27, 28) for recovering the bitumen discharged by the nozzles (21) on the manifold (18a) in the area of overlap L.

3. Table according to Claim 2, characterised by the fact that a secondary trough (30) is mounted so as to be movable inside the trough (25), in its longitudinal direction, in the vicinity of its end situated facing the end of the manifold (18b) carrying the trough (25) situated towards the central part of the finishing table, the secondary trough (30) being connected to means of movement with respect to the trough (25) enabling it to be disposed so as to intercept at least partially the jet (22a) discharged by the first nozzle on the manifold (18a) disposed within the area of overlap with the second manifold (18b).

4. Table according to either one of Claims 2 and 3, characterised by the fact that the main trough (25) has means for heating the bitumen recovered at the outlet from the nozzles (21) on the manifold (18a).

5. Table according to any one of Claims 1 to 4, characterised by the fact that the manifolds (18a, 18b) are connected to braces (14a, 14b) respectively fixed to the outer ends of the lateral parts (12a, 12b) of the finishing table.

6. Table according to any one of Claims 1 to 5, characterised by the fact that it also has a device for discharging and spreading bituminous coated materials from a road surfacing finisher to which the table is fixed, this discharge and spreading device being positioned between the binder spreader manifolds (18a, 18b) and the finishing table proper (11, 12a, 12b).

7. Table according to any one of Claims 1 to 5, characterised by the fact that it has a device for discharging and spreading aggregates coated with bitumen disposed between the binder spreader manifolds (18a, 18b) and the finishing table proper (11, 12a, 12b), the finishing table being fixed to a device for producing a surface coating from coated aggregates.
